# EUROPÄISCHE PATENTANMELDUNG

(11) **EP 0 090 763 A1**
(43) Veröffentlichungstag der Anmeldung: **05.10.1983**
(21) Anmeldenummer: 83730024.3
(22) Anmeldetag: 02.03.1983
(51) Int. Cl.: H01B 13/04

(54) **Antriebseinrichtung für Verseilköpfe einer SZ-Verseilmaschine**

(30) Priorität: 25.03.1982 DE 3211260
(71) Anmelder: SIEMENS AKTIENGESELLSCHAFT, 80333 München (DE)
(72) Erfinder: Vogelsberg, Dieter, Dipl.-Ing., D-8630 Coburg (DE)

(57) **Zusammenfassung**

Die Antriebseinrichtung für den Verseilkopf einer SZ-Verseilmaschine soll gewährleisten, dass auch bei mehrstufigem Wechsel der Drehbewegung kurze Umsteuerzeiten und geringer konstruktiver Aufwand gewährleistet sind. Zu diesem Zweck ist der einen oder beiden Magnetkupplungen (7, 8) des Verseilkopfes (3) entweder eine mit wechselnder Drehzahl umlaufende Antriebswelle zugeordnet, oder es sind wenigstens zwei gleichförmig umlaufende Antriebswellen (13 und 16) vorgesehen, die über Kupplungen (17 bis 24) der einen oder gegebenenfalls beiden Magnetkupplungen zugeordnet sind.

## Beschreibung

Die Erfindung liegt auf dem Gebiet der Verseiltechnik für elektrische oder optische Kabel und Leitungen und ist bei der konstruktiven Ausgestaltung einer Antriebseinrichtung anzuwenden, mit der die Drehbewegung eines rotierenden Verseilkopfes einer SZ-Verseilmaschine periodisch zwischen mindestens drei abschnittsweise andauernden Bewegungszuständen, also in mehreren Stufen, umgesteuert wird.

Beim Antrieb von SZ-Verseilmaschinen für elektrische oder optische Kabel und Leitungen kommt es mit Rücksicht auf die Länge der Umkehrstellen der Drallrichtung im Verseilgut darauf an, die Umsteuerung der Drehbewegung des rotierenden Verseilwerkzeuges möglichst schnell vorzunehmen. Demzufolge ist man bemüht, die umzusteuern- den,Massen so klein wie möglich zu halten. Eine bekannte Antriebseinrichtung, die dieser Forderung gerecht wird und sich in der Praxis bewährt hat, sieht zu diesem Zweck vor, das eigentliche Verseilwerkzeug und dessen Antriebsräder auf einer gemeinsamen drehbaren Hohlwelle anzuordnen, durch die das Verseilgut hindurchgeführt ist, und dabei die Antriebsräder auf der Hohlwelle drehbar zu lagern, während jedem Antriebsrad eine auf der Hohlwelle angeordnete Magnetkupplung zugeordnet ist, deren Rotor mit der Hohlwelle fest verbunden ist (DE-AS 25 16 150). Hierbei wird davon ausgegangen, daß die Drehbewegung des Verseilkopfes abwechselnd zwei verschiedene Zustände annimmt. Mehrere derartiger Verseilköpfe können parallelarbeitend angeordnet sein, wobei durch eine elektronische Einrichtung die Drehzahlen und der Drehbewegungswechsel der Verseilköpfe gesteuert werden ("Wire Journal", 1978, Seiten 74 bis 79).

Es ist weiterhin bekannt, zur Vergrößerung der Drallwechselabstände im Verseilgut die Drehbewegung der rotierenden Verseilköpfe einer SZ-Verseilmaschine in mehreren Stufen zu verändern. Die Gestaltung der Antriebseinrichtung für diese Verseilköpfe ist dabei offengelassen (EP-OS 0 004 295).

Ausgehend von einer Antriebseinrichtung mit den Merkmalen des Oberbegriffes des Anspruches 1 liegt der Erfindung die Aufgabe zugrunde, eine Antriebseinrichtung zu schaffen, die mit geringem konstruktivem Aufwand eine schnelle Umsteuerung der Drehbewegung des Verseilkopfes auch dann gewährleistet, wenn die Drehbewegung zwischen mindestens drei abschnittsweise andauernden Bewegungszuständen geändert wird.

Zur Lösung dieser Aufgabe ist gemäß der Erfindung vorgesehen, daß der einen oder beiden Magnetkupplungen des Verseilkopfes eine mit abwechselnd wenigstens zwei Drehzahlen umlaufende Antriebswelle zugeordnet ist oder daß der einen oder beiden Magnetkupplungen des Verseilkopfes wenigstens zwei auf unterschiedlichen, mit jeweils gleichbleibender Drehzahl umlaufenden Antriebswellen angeordnete Kupplungen zugeordnet sind.

Bei einer solchen Antriebseinrichtung ist somit nicht jedem Bewegungszustand, d. h. jeder Drehzahl n einschließlich n = 0, des Verseilkopfes eine eigene Magnetkupplung auf der Hohlwelle des Verseilkopfes zugeordnet, sondern die beiden an sich vorhandenen Magnetkupplungen werden durch Zuordnung zu unterschiedlichen Antriebswellen bzw. zu jeweils einer mit unterschiedlichen Drehzahlen umlaufenden Antriebswelle mehrfach ausgenutzt.

Diese Mehrfachausnutzung kommt ohne Verzögerung der Umsteuerzeiten des eigentlichen Verseilwerkzeuges insbesondere dann zum Tragen, wenn dem jeweiligen Verseilkopf zwischen der abwechselnden Zuschaltung zu der einen oder der anderen Drehzahl einer Antriebswelle eine Drehzahl der anderen Antriebswelle zugeschaltet wird, oder wenn dem jeweiligen Verseilkopf zwischen der abwechselnden Zuschaltung zu den der einen Magnetkupplung zugeordneten Kupplungen die oder eine der anderen Magnetkupplung zugeordnete Kupplung zugeschaltet wird. Auf diese Weise kann die Umsteuerung der Antriebswellen bzw. die Umschaltung von einer Antriebswelle auf die andere bereits vor der Umschaltung des eigentlichen Verseilwerkzeuges von der einen auf die andere Magnetkupplung er- . folgen. Demnach hat die Umsteuerung bzw. Umschaltung der Antriebswellen keine verzögernde Rückwirkung auf die Umschaltung der Magnetkupplungen. Demzufolge brauchen an die Umsteuerzeit für die Antriebswellen keine besonders ausgeprägten Anforderungen gestellt zu werden.

Die neue Antriebseinrichtung ist insbesondere für SZ-Verseilmaschinen zur Verseilung von Nachrichtenkabeln geeignet, da bei diesen in aller Regel mehrere Verseilgruppen in parallelen Arbeitsgängen hergestellt werden und demzufolge wenigstens zwei Verseilköpfe parallelarbeitend angeordnet sind. Um hierbei die Verseilköpfe möglichst individuell umsteuern zu können, empfiehlt es sich, jede Antriebswelle mit wenigstens zwei Kupplungen zu bestücken, von denen die eine einer Gruppe der Verseilköpfe und die andere einer anderen Gruppe der Verseilköpfe zugeordnet ist. Damit ist eine gute Voraussetzung dafür geschaffen, daß zum Zwecke der elektrischen Entkopplung der später im Verseilverband nebeneinanderliegenden Verseilgruppen ein oder mehrere Ver-' seilköpfe einzeln oder in Gruppen phasenversetzt zu den anderen Verseilköpfen den jeweiligen Antriebswellen zugeschaltet werden können.

Ausführungsbeispiele der neuen Antriebseinrichtung sind in den Figuren 1 bis 7 dargestellt. Dabei zeigt Fig. 1 den prinzipiellen Aufbau einer SZ-Verseilmaschine, Fig. 2 den an sich bekannten Aufbau eines Verseilkopfes mit Antriebseinrichtung, die Figuren 3, 4, 5 und 7 Diagramme über den Verlauf von Drehzahlen und Drillungen sowie Fig. 6 eine spezielle Zuordnung von Antriebswellen und Verseilköpfen.

Die SZ-Verseileinrichtung gemäß Fig. 1 besteht aus einem ersten Verseilnippel 1 mit dem unmittelbar dahinter angeordneten rotierenden Verseilkopf 3 und dem zweiten Verseilpunkt 2 mit dem unmittelbar davor angeordneten rotierenden Verseilkopf 4. Beide Verseilköpfe enthalten als eigentliches Verseilwerkzeug eine von dem Verseilgut einmal umschlungene Umlenkrolle.

Mit der dargestellten SZ-Verseileinrichtung werden Verseilelemente 5, beispielsweise zwei oder vier Adern, zu einer Verseilgruppe 6, beispielsweise einem Paar oder einem Sternvierer, SZ-verseilt. Die Drehbewegung der Verseilköpfe 3 und 4 wird dabei synchron in Abständen gewechselt, die etwa der Durchlaufzeit eines Längsabschnittes des Verseilgutes vom ersten Verseilnippel 1 zum zweiten Verseilnippel 2 entsprechen, wobei diese den Abstand 1₀ haben.

Die Verseilköpfe 3 und 4 können beispielsweise gemäß Fig. 2 ausgebildet sein. Das eigentliche Verseilwerkzeug besteht in diesem Fall aus den drei Umlenkrollen 31, 32 und 33, zwischen denen das Verseilgut wellenförmig hindurchläuft. Diese Umlenkrollen sind auf einer Hohlwelle 34 montiert, durch die das Verseilgut hindurchläuft. Auf der Hohlwelle 34 befindet sich weiterhin ein Teil der Antriebseinrichtung des Verseilkopfes. Diese besteht zunächst aus den beiden Antriebsrädern 35 und 36, die auf Flanschen 37 und 38 befestigt und über Lager 39 und 40 auf der Hohlwelle 34 drehbar gelagert sind.

Jedem Antriebsrad ist eine magnetische Kupplung zugeordnet, die aus dem Stator 41 bzw. 42, dem Rotor 43 bzw. 44 und der Ankerscheibe 45 bzw. 46 besteht. Die Statoren 41 'und 42, in denen die Wicklungen der Magnetkupplung angeordnet sind, sind auf einem gemeinsamen Tragkörper 47 befestigt, in den ein Haltestift 48 eingeschraubt ist. Dieser Haltestift stützt sich in nicht näher dargestellter Weise am Gehäuse des Verseilkopfes ab. Die Statoren 41 und 42 sind über Lager 49 auf dem Tragkörper 50 gelagert, der in gleicher Weise wie die angrenzenden Rotoren 43 und 44 über eine Paßfeder 51 mit der Hohlwelle 34 fest verbunden ist.

Die Ankerscheiben 45 und 46 der Magnetkupplungen sind mit Membranfedern 52 und 53 verbunden, die ihrerseits mit Hilfe der Schrauben 54 an den Flanschen 37 bzw. 38 der Antriebsräder 35 bzw. 36 befestigt sind.

Zum Betrieb des Verseilkopfes laufen die Antriebsräder 35 und 36, die.über Zahnriemen 9 und ₁0 mit nicht näher dargestellten Antriebswellen gekuppelt sind, mit in Abständen wechselnder Drehzahl und/oder Drehrichtung um. über die Magnetkupplungen wird die Hohlwelle 34 mit der jeweils erforderlichen Drehzahl und/oder Drehrichtung angetrieben.

Fig. 3 zeigt ein bestimmtes Drehzahlprogramm für einen Verseilkopf 3, wobei innerhalb einer Verseilperiode sechs Drehzahlstufen mit vier verschiedenen Bewegungszuständen unterschiedlicher Drehrichtung vorgesehen sind. Der Verseilkopf soll dabei nacheinander die-Drehzahlen - n₂, - n₁, + n₁, + n₂, + n₁, - n₁, - n₂ usw. annehmen. Jede Drehzahl wird dabei so lange beibehalten, bis ein Längsabschnitt des Verseilgutes die Länge lₒ zwischen den Verseilnippeln 1 und 2 durchlaufen hat. Aus diesem Drehzahlprogramm resultiert eine SZ-Verdrillung des Verseilgutes, wie sie in Fig. 4 dargestellt ist. Demnach ergeben sich aufeinanderfolgende Verseilabschnitte unterschiedlicher Drallrichtung, wobei jeder Verseilabschnitt gleichbleibender Richtung etwa die Länge 31 aufweist. Der Abstand der Umkehrstellen der Drallrichtung ist demnach etwa dreimal so groß wie der Abstand der Verseilnippel 1 und 2 voneinander.

Der Betrieb eines Verseilkopfes 3 nach einem Drehzahlprogramm gemäß Fig. 3 läßt sich mit Hilfe von zwei Antriebswellen erreichen, die gemäß Fig. 5 einen trapezförmigen Drehzahlverlauf mit den Drehzahlen - n₁ und ^{+ n}₂ ^{b}zw. - n₂ und + n₁ aufweisen. Dabei wird der Verseilkopf über entsprechende Kupplungen jeweils für Zeitabschnitte A und B mit den Antriebswellen gekuppelt, wie sie in der Fig. 5 durch die stark ausgezogenen Linienabschnitte dargestellt sind.

Das Ausführungsbeispiel gemäß Fig. 6 zeigt zehn parallelarbeitend angeordnete SZ-Verseilköpfe 3 zur Herstellung von Verseilgruppen 6, auf deren Hohlwellen 34 jeweils zwei Magnetkupplungen 7 und 8 angeordnet sind. Den Verseilköpfen sind vier Antriebswellen 13,14,15 und 16 zugeordnet, die mit konstanten Drehzahlen + n₂ₑ + n₁, - n₁ und - n₂ umlaufen. Jede Antriebswelle ist mit zwei Kupplungen 17 und 18 bzw. 19 und 20 bzw. 21 und 22 bzw. 23 und 24 bestückt. Die Verseilköpfe 3 sind in zwei Gruppen aufgeteilt, wobei jeder Gruppe jeweils eine Kupplung einer Antriebswelle zugeordnet ist. Die Kupplungen sind dabei über die Antriebsriemen 9,10,11 und 12 mit den beiden Gruppen der Verseilköpfe verbunden, wobei jeweils einer Magnetkupplung zwei Kupplungen zweier unterschiedlicher Antriebswellen zugeordnet sind.

Für die Antriebsräder der Magnetkupplungen 7 und 8 der Antriebseinrichtung gemäß Fig. 6 kann man ein Drehzahlprogramm gestalten, wie es in Fig. 7 dargestellt ist. Demnach laufen die beiden Antriebsräder aller Verseilköpfe der einen Verseilkopfgruppe und die beiden Antriebsräder aller Verseilköpfe der anderen Verseilkopfgruppe mit Drehzahlen um, deren Verlauf gemäß den zugeordneten Antriebsriemen 9,10,11 und 12 mit n₉ bis n₁₂ angegeben ist. Die Umsteuerung der Drehzahlen der einzelnen Antriebsräder ist dabei gegeneinander um den Wert tₒ/2 versetzt. Dadurch ist gewährleistet, daß innerhalb einer Verseilperiode jedem Verseilkopf alle Drehzahlen + n₁, + n₂, - ⁿ₁ und - n₂ bei gleichmäßiger zeitlicher Staffelung der in Fig. 3 dargestellten Drehzahlprogramme aller Verseilköpfe zur Verfügung stehen.

Anstelle der gemäß Fig. 6 vorgesehenen Verwendung von vier konstant umlaufenden Antriebswellen 13,14,15 und 16 mit jeweils zwei zugeordneten Kupplungen können auch vier den Antriebsriemen 9,10,11 und 12 zugeordnete Motorantriebe verwendet werden, deren Drehzahlen n₉, n₁₀, n₁₁, n₁₂ in Abständen entsprechend Fig. 7 gewechselt werden.

Unter Berücksichtigung des Ausführungsbeispieles gemäß den Figuren 6 und 7 lassen sich auch Antriebseinrichtungen mit drei oder fünf verschiedenen Bewegungszuständen realisieren, wobei die Drehzahlen der Antriebsräder der Magnetkupplungen sich einander in weiten Grenzen zuordnen lassen.

## Patentansprüche

1. Antriebseinrichtung für einen Verseilkopf einer SZ-Verseilmaschine für elektrische oder optische Kabel, mit der die Drehbewegung des Verseilkopfes in Stufen periodisch geändert wird
und bei der die Antriebsräder (35, 36) des Verseilkopfes (3) auf einer drehbaren Hohlwelle (34) drehbar gelagert und das eigentliche Verseilwerkzeug (31 bis 33) und der Rotor (43, 44) einer jedem Antriebsrad zugeordneten Magnetkupplung (7, 8) mit der Hohlwelle fest verbunden sind,
dadurch gekennzeichnet,
daß bei einem Verseilkopf, dessen Drehbewegung zwischen mindestens drei abschnittsweise andauernden Bewegungszuständen geändert wird, der einen oder beiden Magnetkupplungen (7, 8) des Verseilkopfes (3)
eine mit'abwechselnd wenigstens zwei Drehzahlen (- n₁/+ n₂; - n₂/+ n₁) umlaufende Antriebswelle oder wenigstens zwei auf unterschiedlichen, mit jeweils gleichbleibender Drehzahl (- n₁/⁺ n₂; - ⁿ₂/^{+ n}₁) umlaufenden Antriebswellen (13,14,15,16) angeordnete Kupplungen (17 bis 24)
zugeordnet sind.

2. Antriebseinrichtung nach Anspruch 1 für wenigstens zwei parallelarbeitend angeordnete Verseilköpfe, dadurch gekennzeichnet , daß jede Antriebswelle (13) mit wenigstens zwei Kupplungen (17,18) bestückt ist, von denen die eine einer Gruppe der Verseilköpfe (3) und die andere einer anderen Gruppe der Verseilköpfe (3) zugeordnet ist.

3. Verfahren zum Betrieb einer Antriebseinrichtung nach-Anspruch 1 oder 2, dadurch gekennzeichnet , daß dem jeweiligen Verseilkopf (3) zwischen der abwechselnden Zuschaltung zu der einen oder der anderen Drehzahl (- n₁, + n₂) einer Antriebswelle eine Drehzahl (- n2, + n₁) der anderen Antriebswelle zugeschaltet wird oder daß dem jeweiligen Verseilkopf (3) zwischen der abwechselnden Zuschaltung zu den der einen Magnetkupplung (7) zugeordneten Kupplungen (18,22) die oder eine der anderen Magnetkupplung (8) zugeordnete Kupplung (20,24) zugeschaltet wird.

4. Verfahren nach Anspruch 3 zum Betrieb einer Antriebseinrichtung nach Anspruch 2, dadurch gekennzeichnet, daß ein oder mehrere Verseilköpfe (3) einzeln oder in Gruppen phasenversetzt zu den anderen Verseilköpfen den jeweiligen Antriebswellen (13 bis 16) zugeschaltet werden.
